# FASCICULE DE BREVET EUROPEEN

(11) **EP 4 419 496 B1**
(45) Date de publication et mention de la délivrance du brevet: **13.08.2025**
(21) Numéro de dépôt: 22801867.7
(22) Date de dépôt: 19.10.2022
(51) Int. Cl.: C06C 5/06, F42D 1/04

(54) **DISPOSITIF DE SÉQUENÇAGE DE L'ALLUMAGE DE PRODUITS PYROTECHNIQUES**
VORRICHTUNG ZUR SEQUENZIERUNG DER ZÜNDUNG VON PYROTECHNISCHEN PRODUKTEN
DEVICE FOR SEQUENCING THE IGNITION OF PYROTECHNIC PRODUCTS

(30) Priorité: 20.10.2021 FR 2111117
(43) Date de publication de la demande: 28.08.2024
(73) Titulaire: Etienne Lacroix Tous Artifices S.A., 31600 Muret (FR)
(72) Inventeur: ASIN ROCHE, Jesus, 50016 ZARAGOZA (ES)
(74) Mandataire: Regimbeau
(86) Numéro de dépôt international: PCT/FR2022/051973
(87) Numéro de publication internationale: WO 2023/067281

(56) Documents cités:
- WO-A2-01/39586
- WO-A2-2009/076682
- FR-A1- 2 937 638
- GB-A- 2 449 339
- US-A- 1 598 920
- US-A- 4 757 764
- US-B1- 6 272 996

## Description

### DOMAINE DE L'INVENTION

L'invention concerne les dispositifs pyrotechniques tels que ceux employés pour réaliser des feux d'artifice.

### ETAT DE LA TECHNIQUE

Il est connu de réaliser des feux d'artifice au moyen de dispositifs pyrotechniques appelés bombes d'artifices.

Lors du déroulement du feu d'artifice, il est en général prévu que les bombes soient allumées dans un certain ordre et donc suivant un certain séquençage pour produire des effets visuels prédéterminés. Le dispositif d'allumage est alors souvent lui-même configuré pour produire ce séquençage.

Toutefois, la réalisation de cette configuration est délicate en raison des manipulations qu'elle nécessite et des risques d'accident qu'elle engendre lorsqu'elle requiert une intervention sur la matière pyrotechnique.

Un but de l'invention est de faciliter la réalisation du dispositif pyrotechnique pour obtenir le séquençage souhaité.

US1598920A divulgue un dispositif de l'allumage de produits pyrotechniques, le dispositif comprenant: une base comprenant une mèche d'une matière pyrotechnique, un embout d'allumage, deux, trois ou plusieurs embouts de transmission pour des produits pyrotechniques, la mèche reliant chaque embout de transmission directement à l'embout d'allumage.

### EXPOSE DE L'INVENTION

A cet effet, on prévoit selon l'invention un dispositif de séquençage de l'allumage de produits pyrotechniques, le dispositif comprenant :
- une base comprenant une mèche allongée formée d'une matière pyrotechnique,
- un embout d'allumage, et
- au moins deux embouts de transmission pour des produits pyrotechniques, les embouts de transmission s'étendant à des distances différentes de l'embout d'allumage le long de la mèche,
la mèche reliant chaque embout de transmission directement à l'embout d'allumage.

Ainsi, lors de l'assemblage des produits pyrotechniques, il suffit de fixer des produits pyrotechniques aux embouts de transmission et un organe d'allumage à l'embout d'allumage. Compte tenu de la configuration du dispositif, les produits pyrotechniques se trouvent à des distances différentes de l'organe d'allumage le long de la mèche. Une fois le dispositif allumé par l'organe d'allumage, la mèche brûle progressivement et transmet l'énergie d'allumage d'abord au dispositif pyrotechnique le plus proche, puis seulement ensuite au suivant, et ainsi de suite. On obtient donc un séquençage de l'allumage. Et grâce aux embouts, durant l'assemblage et même après celui-ci, il n'est pas nécessaire d'effectuer une action quelconque sur la matière pyrotechnique. L'invention améliore la sécurité lors de la manipulation des commandes à expédier sur site et lors de la manipulation sur un chantier de tir d'un feu d'artifice. Elle permet d'augmenter la rapidité de réalisation, jusqu'à un facteur de 5. Il n'y a pas de génération de déchet inerte ni de déchet pyrotechnique.

On peut prévoir que les embouts de transmission sont reliés à la base indépendamment les uns des autres
Avantageusement, au moins l'un des embouts de transmission s'étend en regard de la mèche.

On peut prévoir que, pour au moins l'un des embouts de transmission, la mèche présente un évidement en regard de l'embout de transmission.

Cet évidement oriente le dard de la flamme venant de la mèche en direction du dispositif pyrotechnique lors de la transmission de la combustion. Il réduit les risques d'arrêt de cette transmission.

Par exemple, l'évidement a une forme conique.

Cette forme est particulièrement efficace pour cette orientation du dard.

On peut prévoir que le dispositif présente au moins un relief pour le support d'un fil électrique.

Un tel relief, prévu en un ou plusieurs exemplaires, permet de fixer au dispositif et/ou d'y enrouler le fil électrique de l'organe d'allumage. Cela procure une sécurité à l'encontre d'un risque d'arrachement du fil ou de l'organe d'allumage en cas de traction imprévue sur le fil, par exemple si quelqu'un marche sur le fil par inadvertance.

On prévoit également selon l'invention un ensemble pyrotechnique comprenant :
- au moins un dispositif selon l'invention ;
- un organe d'allumage connecté à la base, et
- au moins deux produits pyrotechniques connectés à la base.

On peut prévoir que chaque produit pyrotechnique présente un embout, par exemple un embout mâle, configuré pour réaliser un assemblage mâle-femelle avec l'un des embouts de transmission.

Ainsi l'assemblage des produits pyrotechniques au dispositif est particulièrement facile à réaliser.

On prévoit aussi selon l'invention un procédé de fabrication d'un dispositif de séquençage de l'allumage de produits pyrotechniques, dans lequel on surmoule des embouts pour des produits pyrotechniques sur une base comprenant une mèche allongée formée d'une matière pyrotechnique, les embouts étant surmoulés à des distances différentes d'une extrémité de la mèche le long de la mèche.

Le surmoulage réduit la main d'œuvre nécessaire à cette fabrication. Il évite aussi l'utilisation de colle alors que les colles posent des problèmes en pyrotechnie.

On prévoit en outre selon l'invention un procédé d'assemblage de produits pyrotechniques, dans lequel on fixe à une base comprenant une mèche allongée formée d'une matière pyrotechnique et un embout d'allumage au moins deux produits pyrotechniques à des distances différentes de l'embout d'allumage le long de la mèche et de sorte que la mèche relie chaque produit pyrotechnique directement à l'embout d'allumage.

### DESCRIPTION DES FIGURES

Nous allons maintenant présenter un mode de réalisation de l'invention à titre d'exemple non-limitatif à l'appui des dessins sur lesquels :
- la figure 1 est une vue en élévation d'un dispositif selon un mode de réalisation de l'invention ;
- la figure 2 présente des vues de côté, en coupe et de dessus du dispositif de la figure 1 ;
- les figures 3 à 5 sont des vues de trois étapes de l'assemblage du dispositif à des produits pyrotechniques.

On a illustré aux figures 1 et 2 un dispositif 2 de séquençage de l'allumage de produits pyrotechniques selon un mode de réalisation de l'invention.

Le dispositif 2 comprend une base ou support 4 comprenant un tube rigide 6, en l'espèce cylindrique et rectiligne d'axe longitudinal X-X. La base comprend aussi une mèche lente allongée 8 formée d'une matière pyrotechnique remplissant intégralement le tube 6. La mèche est continue d'une extrémité à l'autre du tube. Elle est d'un seul tenant.

Le dispositif comprend un embout ou connecteur d'allumage 10 en matière plastique, fixé rigidement à la base 4. Dans le présent exemple, il est surmoulé ou rapporté à la base 4. Il est fixé à une extrémité longitudinale de la base, à droite sur les figures. Dans cet exemple, la base pénètre dans un logement de cet embout. L'embout 10 est intégralement creux et la mèche 8 est en communication avec l'intérieur de l'embout. L'embout d'allumage a une forme générale de manchon coaxial à la base et s'étend dans le prolongement de cette dernière.

Le dispositif 2 comprend aussi plusieurs embouts de transmission 12a-e pour des produits pyrotechniques. Dans le présent exemple, les embouts de transmission sont au nombre de cinq mais ce nombre pourrait prendre d'autres valeurs telles que 2, 3, 4, 6 ou plus. Les embouts 12a-e sont alignés le long de la base.

Ces embouts sont en matière plastique et fixés rigidement à la base 4.

Les trois embouts de transmission 12b,c,d situés au milieu de l'alignement sont ici identiques entre eux.

Dans cet exemple, chaque embout 12b-e est surmoulé à la base. Chacun d'eux est formé d'un collier de liaison 14 entourant un tronçon respectif de la base 4 et d'un manchon de connexion 16 s'étendant d'un côté du collier à partir de ce dernier. Le manchon 16 présente un axe Y-Y radial à l'axe X-X de la base. Le tube 6 présente des orifices 18 mettant la mèche 8 en communication avec l'intérieur des manchons 16 respectifs. De plus, la mèche 8 présente un évidement 20 en regard de chaque embout de transmission 12 et de chaque orifice 18. En l'espèce, l'évidement a une forme conique.

Dans ce mode de réalisation, l'embout de transmission 12e situé le plus à gauche obture la base 4 à son extrémité gauche. Il ferme le tube et garantit la pression et donc la durée du retard.

Dans le présent exemple, l'embout de transmission 12a situé le plus à droite est réalisé d'une seule pièce avec l'embout d'allumage 10. Son axe Y-Y est lui aussi radial à celui de la base 8 et parallèle à ceux des autres embouts de transmission 12b-e. Il n'est pas en regard de la mèche et débouche directement dans l'embout d'allumage.

Chaque embout de transmission 12 présente en l'espèce une ou plusieurs cavités internes annulaires 13, par exemple au nombre de deux, destinées à coopérer chacune avec un relief complémentaire d'un embout mâle destiné à pénétrer dans l'embout de transmission et relié à un produit pyrotechnique. Cette liaison par double cavité annulaire permet de supporter la pression lors du passage de feu dans l'embout mâle de transmission.

Comme on l'observe sur les figures, les embouts de transmission 12b-e sont fixés à la base 8 à des distances différentes de l'embout d'allumage 10 le long de la mèche 8, c'est-à-dire ici le long de l'axe X-X. Chacun d'eux est en communication directe avec la mèche. Cette dernière relie ainsi chaque embout de transmission directement à l'embout d'allumage de sorte qu'une flamme se propage directement de la mèche à chaque embout de transmission.

On trouve donc le long du dispositif 2 les cinq embouts de transmission suivants par ordre croissant de distance à l'embout d'allumage 10 :
- l'embout de transmission 12a d'une seule pièce avec l'embout d'allumage,
- les embouts de transmission 12b-d en succession le long de l'axe X-X ; et
- l'embout de transmission 12e.

Le dispositif 2 porte deux reliefs 22 formés ici par des crochets s'étendant sur l'embout d'allumage 10. Les crochets sont par exemple orientés en direction de l'embout de transmission 12e. Ils servent à l'accroche d'un fil électrique.

Dans le procédé de fabrication de ce dispositif de séquençage de l'allumage de produits pyrotechniques,
- on surmoule les embouts de transmission 12b-e sur la base 4 comprenant la mèche 8, et
- on surmoule l'embout d'allumage 10 sur la base 4.

Le procédé est mis en œuvre de sorte que les embouts de transmission 12b-e sont à des distances différentes de l'embout d'allumage 10 le long de la mèche 8. Ainsi une flamme se propage directement de la mèche à chaque embout de transmission.

Pour mettre en œuvre le procédé d'assemblage de produits pyrotechniques dans ce mode de réalisation, on part du dispositif 2 ainsi constitué.

En référence à la figure 3, on fixe aux embouts de transmission 12a-e et donc à la base 4 des produits pyrotechniques respectifs 24 formant des bombes d'artifice. Chacun d'eux comprend à cette fin un embout mâle 26 apte à réaliser un assemblage mâle-femelle avec l'embout de transmission correspondant 12a-e. L'embout mâle 26 présente en l'espèce deux reliefs annulaires 28 réalisant un assemblage par complémentarité de forme avec les cavités annulaires 13 pour assurer une immobilisation de l'assemblage par encliquetage. L'embout mâle est par exemple relié au reste du produit pyrotechnique par un conduit méché 30.

En référence à la figure 4, on fixe pareillement un embout mâle 32 d'un organe d'allumage 34 à l'embout d'allumage 10.

Ces étapes de fixation sont mises en œuvre, compte tenu de l'agencement du dispositif, de sorte que les produits pyrotechniques, plus précisément leurs embouts 26, sont à des distances différentes de l'organe d'allumage 34, plus précisément de son embout 10, le long de la mèche. La mèche relie chaque produit pyrotechnique directement à l'embout d'allumage.

On obtient alors l'ensemble pyrotechnique de la figure 5 comprenant :
- le dispositif de séquençage 2 ;
- l'organe d'allumage 34 connecté à la base 4, et
- les produits pyrotechniques 24 connectés à la base 4.

Cet assemblage peut être effectué en atelier ou directement sur le site de tir.

Lors du feu d'artifice, la mise à feu est déclenchée par action sur l'organe d'allumage 34. Ce dernier entraine d'abord l'allumage du produit 24 le plus à gauche sur la figure 5 via l'embout de transmission 12a et immédiatement après l'allumage de la mèche 8.

Celle-ci se consume progressivement sur sa longueur et ce faisant allume séquentiellement et directement chacun des produits pyrotechniques associés aux embouts de transmission 12b-e respectifs, le dernier étant celui associé à l'embout 12e.

L'intervalle de temps séparant l'allumage de deux produits 24 successifs est par exemple de 2, 3, 4 ou 5 secondes selon le diamètre donné à la mèche 8, qui est ici de 8 mm.

Il s'agit donc d'une façon avantageuse de réaliser un grappage à savoir de mettre en liaison des bombes d'artifice dans le but d'assurer le départ séquencé de plusieurs produits à partir d'une seule impulsion.

On peut observer qu'un produit pyrotechnique quelconque peut facilement être adapté pour être relié au dispositif 2 de l'invention. Il suffit pour cela en l'espèce de lui fixer un embout mâle d'allumage 32 par exemple au moyen de ruban adhésif.

Les produits pyrotechniques 24 peuvent être de même calibre ou de calibres différents.

On pourra apporter à l'invention de nombreuses modifications sans sortir du cadre de celle-ci.

La mèche 8 pourra avoir une forme non rectiligne, par exemple courbe. La mesure de distance se fait alors en suivant la fibre moyenne de la mèche.

On pourra inverser la configuration mâle-femelle des embouts ou encore prévoir d'autres modes d'assemblage des embouts.

On peut se dispenser de prévoir un embout de transmission 12a réalisé d'une pièce avec l'embout d'allumage 10.

## Revendications

1. Dispositif (2) de séquençage de l'allumage de produits pyrotechniques, le dispositif comprenant :
- une base (4) comprenant une mèche allongée (8) formée d'une matière pyrotechnique,
- un embout d'allumage (10), et
- au moins deux embouts de transmission (12b-e) pour des produits pyrotechniques (24), les embouts de transmission s'étendant à des distances différentes de l'embout d'allumage le long de la mèche,
la mèche reliant chaque embout de transmission directement à l'embout d'allumage.

2. Dispositif selon la revendication précédente dans lequel les embouts de transmission (12b-e) sont reliés à la base indépendamment les uns des autres

3. Dispositif selon l'une des revendications précédentes dans lequel au moins l'un des embouts de transmission (12b-e) s'étend en regard de la mèche (8).

4. Dispositif selon l'une des revendications précédentes dans lequel, pour au moins l'un des embouts de transmission, la mèche (8) présente un évidement (20) en regard de l'embout.

5. Dispositif selon la revendication précédente dans lequel l'évidement (20) a une forme conique.

6. Dispositif selon l'une des revendications précédentes qui présente au moins un relief (22) pour le support d'un fil électrique.

7. Ensemble pyrotechnique comprenant :
- au moins un dispositif (2) selon l'une quelconque des revendications précédentes ; et
- au moins deux produits pyrotechniques (24) connectés à la base.

8. Ensemble selon la revendication précédente dans lequel chaque produit pyrotechnique (24) comprend un embout (26), par exemple un embout mâle, configuré pour réaliser un assemblage mâle-femelle avec l'un des embouts (12b-e) de transmission du dispositif.

9. Procédé de fabrication d'un dispositif (2) de séquençage de l'allumage de produits pyrotechniques, dans lequel on surmoule des embouts (12b-e) pour des produits pyrotechniques (24) sur une base (4) comprenant une mèche allongée (8) formée d'une matière pyrotechnique, les embouts étant surmoulés à des distances différentes d'une extrémité de la mèche le long de la mèche.

10. Procédé d'assemblage de produits pyrotechniques, dans lequel on fixe à une base (4) comprenant une mèche allongée (8) formée d'une matière pyrotechnique et un embout d'allumage au moins deux produits pyrotechniques (24) à des distances différentes de l'embout d'allumage le long de la mèche et de sorte que la mèche relie chaque produit pyrotechnique directement à l'embout d'allumage.

## Patentansprüche

1. Vorrichtung (2) zur Sequenzierung der Zündung pyrotechnischer Produkte, wobei die Vorrichtung umfasst:
- eine Basis (4), die eine aus einem pyrotechnischen Material gebildete verlängerte Zündschnur (8) umfasst,
- ein Zündendstück (10), und
- mindestens zwei Übertragungsendstücke (12b-e) für pyrotechnische Produkte (24), wobei sich die Übertragungsendstücke in unterschiedlichen Abständen vom Zündendstück entlang der Zündschnur erstrecken, wobei die Zündschnur jedes Übertragungsendstück direkt mit dem Zündendstück verbindet.

2. Vorrichtung nach dem vorhergehenden Anspruch, wobei die Übertragungsendstücke (12b-e) unabhängig voneinander mit der Basis verbunden sind

3. Vorrichtung nach einem der vorhergehenden Ansprüche, wobei sich mindestens eines der Übertragungsendstücke (12b-e) gegenüber der Zündschnur (8) erstreckt.

4. Vorrichtung nach einem der vorhergehenden Ansprüche, wobei die Zündschnur (8) für mindestens eines der Übertragungsendstücke gegenüber dem Endstück eine Aussparung (20) aufweist.

5. Vorrichtung nach dem vorhergehenden Anspruch, wobei die Aussparung (20) eine konische Form aufweist.

6. Vorrichtung nach einem der vorhergehenden Ansprüche, die mindestens eine Führung (22) zur Verlegung eines elektrischen Drahts aufweist.

7. Pyrotechnische Baugruppe, umfassend:
- mindestens eine Vorrichtung (2) nach einem der vorhergehenden Ansprüche; und
- mindestens zwei pyrotechnische Produkte (24), die mit der Basis verbunden sind.

8. Baugruppe nach dem vorhergehenden Anspruch, wobei jedes pyrotechnische Produkt (24) ein Endstück (26), beispielsweise ein männliches Endstück, umfasst, das für die Herstellung einer männlich-weiblich Verbindung mit einem der Übertragungsendstücke (12b-e) der Vorrichtung eingerichtet ist.

9. Verfahren zur Herstellung einer Vorrichtung (2) zur Sequenzierung der Zündung pyrotechnischer Produkte, wobei eine Basis (4), die eine aus einem pyrotechnischen Material gebildete längliche Zündschnur (8) umfasst, mit Endstücken (12b-e) für pyrotechnische Produkte (24) umspritzt wird, wobei die Zündschnur von einem Ende aus entlang der Zündschnur in unterschiedlichen Abständen mit den Endstücken umspritzt wird.

10. Verfahren zum Fügen pyrotechnischer Produkte, wobei an einer Basis (4), die eine verlängerte, aus einem pyrotechnischen Material gebildete Zündschnur und ein Zündendstück (8) umfasst, mindestens zwei pyrotechnische Produkte (24) in unterschiedlichen Abständen vom Zündendstück entlang der Zündschnur befestigt werden und zwar so, dass die Zündschnur jedes pyrotechnische Produkt direkt mit dem Zündendstück verbindet.

## Claims

1. Device (2) for sequencing the ignition of pyrotechnic products, the device comprising:
- a base (4) comprising an elongated wick (8) formed from a pyrotechnic material,
- an ignition tip (10), and
- at least two transmission tips (12b-e) for pyrotechnic products (24), the transmission tips extending at different distances from the ignition tip along the wick,
the wick connecting each transmission tip directly to the ignition tip.

2. Device according to the previous claim, wherein the transmission tips (12be) are connected to the base independently of one another.

3. Device according to one of the previous claims, wherein at least one of the transmission tips (12b-e) extends opposite the wick (8).

4. Device according to one of the preceding claims, wherein, for at least one of the transmission tips, the wick (8) has a recess (20) opposite the tip.

5. Device according to the preceding claim, wherein the recess (20) has a conical shape.

6. Device according to one of the preceding claims, which has at least one protrusion (22) for supporting an electrical wire.

7. Pyrotechnic assembly comprising:
- at least one device (2) according to any of the preceding claims; and
- at least two pyrotechnic products (24) connected to the base.

8. Assembly according to the previous claim, in which each pyrotechnic product (24) comprises a tip (26), for example a male tip, configured to form a malefemale assembly with one of the transmission tips (12b-e) of the device.

9. Method of manufacturing a device (2) for sequencing the ignition of pyrotechnic products, in which tips (12b-e) for pyrotechnic products (24) are overmolded onto a base (4) comprising an elongated wick (8) formed of a pyrotechnic material, the tips being overmolded at different distances from one end of the wick along the length of the wick.

10. Method of assembling pyrotechnic products, in which at least two pyrotechnic products are fixed to a base (4) comprising an elongated wick (8) formed of a pyrotechnic material and an ignition tip (24) at different distances from the ignition tip along the wick and in such a way that the wick connects each pyrotechnic product directly to the ignition tip.
